# EUROPÄISCHE PATENTSCHRIFT

(11) **EP 0 625 613 B1**
(45) Veröffentlichungstag und Bekanntmachung des Hinweises auf die Patenterteilung: **28.08.1996**
(21) Anmeldenummer: 94106371.1
(22) Anmeldetag: 23.04.1994
(51) Int. Cl.: E02F 3/36

(54) **Vorrichtung zum auswechselbaren Befestigen eines werkzeugartigen Anbauteils am vorderen Ende eines Baggerstiels eines Baggers**
Coupling device for attaching an implement to an arm of an excavator
Dispositif d'attelage pour attacher un outil au bras d'une excavatrice

(30) Priorität: 21.05.1993 DE 9307473 U
(43) Veröffentlichungstag der Anmeldung: 23.11.1994
(73) Patentinhaber: STAHL- UND METALLBAU WINTERHALTER GmbH, D-79111 Freiburg (DE); ZEPPELIN-METALLWERKE GmbH, D-71034 Böblingen (DE)
(72) Erfinder: Morath, Jürgen, D-79104 Freiburg (DE); Rudolph, Gerhard, D-71116 Gärtringen (DE)
(74) Vertreter: Goy, Wolfgang, Dipl.-Phys.

(56) Entgegenhaltungen:
- EP-A- 0 506 604
- WO-A-85/04440
- GB-A- 1 602 951

## Beschreibung

Die Erfindung betrifft eine Vorrichtung zum auswechselbaren Befestigen eines werkzeugartigen Anbauteils am vorderen Ende eines Baggerstiels eines Baggers, das Anbauteil mit zwei zueinander parallelen, querverlaufenden Stangen, die Auswechselvorrichtung mit einem ersten Ausnehmungs-Paar, mittels dem die Auswechselvorrichtung auf die erste Stange aufschiebbar ist, und mit einem zweiten Ausnehmungs-Paar, mittels dem die Auswechselvorrichtung auf die zweite Stange aufschiebbar ist, sowie schließlich mit zwei verschiebbaren Verriegelungselementen, welche im Verriegelungszustand den Austritt der zweiten Stange aus dem zweiten Ausnehmungs-Paar formschlüssig versprerren.

Mit der erfindungsgemäßen Befestigungsvorrichtung können die unterschiedlichsten Werkzeuge am vorderen Ende eines Baggerstiels angebracht werden, beispielsweise Grabgefäße (Löffel oder Greifer) oder aber andere Anbauteile, wie beispielsweise Hämmer. Jeder Bagger hat dabei üblicherweise je nach Einsatzzweck unterschiedliche Typen von Anbauteilen zur Verfügung.

In der Grundversion eines Baggerlöffels weist dieser hintereinander zwei Bolzenaufnahmen auf. Durch diese hindurch dann jeweils ein Bolzen eingeschoben werden, so daß der Löffel an einem entsprechenden Mechanismus des Baggerstiels schwenkbeweglich angeordnet ist. Bei dieser Standardausführung erfolgt das Auswechseln der Löffel von Hand mittels entsprechendem Hilfspersonal, indem die entsprechenden beiden Bolzen herausgenommen werden, so daß der nicht mehr benötigte Löffel frei wird, um dann anschließend einen neuen Löffel oder aber auch einen Greifer oder ein anderes Anbauteil durch Einfügen der beiden Bolzen am Baggerarm zu befestigen. Diese Version ist zwar aufgrund der Bolzenbefestigung preiswert, jedoch umständlich in der Handhabung, da der Baggerführer selbst ein Auswechseln des Löffels nicht vornehmen kann, sondern nur unter Zuhilfenahme einer zweiten Person. Bei einem häufigen Wechsel ist dies umständlich und unwirtschaftlich.

Um diesem Problem abzuhelfen, gibt es automatische Aufnahmeeinrichtungen für die Anbauteile. Mit diesen ist es für den Baggerführer möglich, ohne Hilfe durch eine zusätzliche Person die entsprechenden Löffel auszuwechseln. Zu diesem Zweck ist am vorderen Baggerarmende die Aufnahmeeinrichtung verschwenkbeweglich angeordnet. Dabei weist diese Einrichtung am einen Ende eine schlitzförmige Ausnehmung auf, mittels der die Aufnahmeeinrichtung auf einen entsprechenden Querbolzen des Löffels aufgeschoben werden kann. Mit dem anderen Ende fährt die Aufnahmeeinrichtung in dessen Längsmittellinie einen Bolzen aus, welcher in eine entsprechende Öffnung in dem Löffel eingreift. Der Bolzen ist dabei konisch ausgebildet und hat dabei ein gewisses Reservespiel. Dieser konische Bolzen wird somit in die Öffnung hineingepreßt und somit ein Formschluß zwischen der Aufnahmeeinrichtung und dem Löffel geschaffen.- Nachteilig dabei ist, daß die entsprechenden Anbauteile umgerüstet werden müssen, damit die Aufnahmeeinrichtung adaptiert werden kann. Dies geschieht derart, daß die alte Standardausrüstung enffernt und gegen eine neue Adapter-einrichtung ausgewechselt wird. Wenn dem Bagger mehrere Anbauteile zugeordnet sind (was die Regel ist), ist dies sehr kostenaufwendig, da jedes Anbauteil umgerüstet werden muß. Darüber hinaus unterliegt die bekannte Adaptiereinrichtung einem relativ großen Verschleiß. Ein weiterer Nachteil besteht darin, daß der jeweilige Löffel nur in einer einzigen Richtung aufgenommen werden kann, also entweder nur als Tief- oder als Hochlöffel. Ein Wechsel ein und desselben Löffels von Tieflöffel auf Hochlöffel und umgekehrt ist somit nicht möglich.

In der EP-A-0 506 604 ist eine Schnellkupplung für das temporäre Montieren von Arbeitswerkzeugen an einem Ausleger einer Baumaschine der eingangs angegebenen Art offenbart. Zu diesem Zweck weist das Arbeitswerkzeug zwei zueinander parallele sowie querverlaufende Stangen auf, welche in einer Art Rahmen aus zwei seitlichen Rahmenwänden angeordnet sind. Die Schnellkupplung weist zwei zu den Stangen korrespondierende Halbschalen auf, die in zwei Kastenwänden eines Kastens ausgebildet sind. Die Funktionsweise der Schnellkupplung ist dabei derart, daß die eine Halbschale zunächst auf die eine Stange geschoben wird, um anschließend nach einer Drehbewegung der Schnellkupplung um die Stange als Drehachse herum die andere Halbschale auf die zweite Stange aufzuschieben. Die formschlüssige Verriegelung erfolgt mittels eines Schiebers. Dieser steht unter der Kraft einer Feder und wird mittels dieser Feder derart in die Verriegelungsposition verschoben, daß die Stange nicht aus der Halbschale heraustreten kann. Bei einem Wechsel des Arbeitswerkzeugs wird der Schieber mittels eines Handhebels entgegen der Kraft der Feder nach hinten verschoben, so daß die Stange aus ihrer Halbschale herustreten kann. Alternativ zu dem Handhebel kann auch eine pneumatisch oder hydraulisch bedienbare Schieber-Entriegelungs-und Verriegelungsvorrichtung vorgesehen sein. Allerdings ist nicht beschrieben, wie diese Einrichtung funktionieren soll.

In der WO-A-85/04440 ist eine Vorrichtung zum auswechselbaren Befestigen eines werkzeugartigen Anbauteils am vorderen Ende eines Baggerstiels eines Baggers offenbart. Zu diesem Zweck weist das Anbauteil eine querverlaufende Stange zwischen zwei Seitenwänden auf, in denen außerdem zwei Öffnungen ausgebildet sind. Der Baggerstiel weist am vorderen Ende ein Ausnehmungs-Paar auf, welches in Seitenplatten-Paaren der Wechseleinrichtung ausgebildet ist und mittels dem die Schnellkupplung auf die querverlaufende Stange aufschiebbar ist. Die endgültige Fixierung des Anbauteils am Baggerstiel erfolgt dadurch, daß durch die Öffnungen im Anbauteil sowie durch dazu korrespondierende Öffnungen im Baggerstiel ein Bolzen gesteckt wird. Das Ausnehmungs-Paar der Schnellkupplung weist dabei eine derartige Länge auf, daß auch Anbauteile mit unterschiedlichen Abständen zwischen der Querstange und den Öffnungen aufgenommen werden können. Als Längenausgleich weist hierfür die Schnellkupplung im Bereich der Öffnungen einen Exzenter auf.

Der Erfindung liegt die **Aufgabe** zugrunde, eine Vorrichtung zum auswechselbaren Befestigen eines werkzeugartigen Anbauteils am vorderen Ende eines Baggerstiels eines Baggers der eingangs angegebenen Art zu schaffen, welche hinsichtlich der Verschiebung der Verriegelungselemente störungsfrei arbeitet.

Als technische **Lösung** wird mit der Erfindung vorgeschlagen, daß zum Verschieben der beiden Verriegelungselemente ein omega-förmiger Bügel vorgesehen ist, der mit seinen nach außen gerichteten Schenkeln am jeweiligen Verriegelungselement festgelegt ist.

Dadurch ist eine Vorrichtung zum auswechselbaren Befestigen eines werkzeugartigen Anbauteils am vorderen Ende eines Baggerstiels eines Baggers geschaffen welche hinsichtlich der Verschiebbarkeit der Verriegelungselemente weitestgehend störungsfrei arbeitet. Die erfindungsgemäße Befestigungsvorrichtung bzw. Verbindungsvorrichtung der Verschiebeeinrichtung an den beiden Verriegelungselementen mittels des omega-förmigen Bügels bringt nämlich den Vorteil mit sich, daß durch den besonders ausgebildeten Bügel ein gewisses Spiel in der Verbindungsmechanik geschaffen ist, welches Funktionsstörungen aufgrund der auftretenden Kräfte auf ein Minimum reduziert. Außerdem besitzt der omega-förmige Bügel eine gewisse Führungs- und Federfunktion, welche ebenfalls auftretende Kräfte minimiert. So treten beispielsweise bei der Verschiebebewegung der Verriegelungselemente auch keine Verkantungen auf.

Eine vorteilhafte Weiterbildung schlägt vor, daß der Bügel aus zwei Z-förmigen Bügelelementen besteht, die mit den einen Schenkeln im Bereich der Mittelachse der Vorrichtung im wesentlichen puktförmig miteinander befestigt sind und die mit den anderen Schenkeln am jeweiligen Verriegelungselement festgelegt sind. Dadurch wird ein einfacher Einbau in die Vorrichtung ermöglicht.

Eine weitere Weiterbildung schlägt vor, daß zum Verschieben eine doppeltwirkende Zylinder/Kolben-Einheit vorgesehen ist. Diese ist vorzugsweise hydraulisch betätigbar und stellt eine technisch einfache und zuverlässige Möglichkeit zum Verschieben der Keile dar.

In einer weiteren Weiterbildung der erfindungsgemäßen Auswechselvorrichtung sind die beiden Ausnehmungs-Paare derart bezüglich zueinander ausgerichtet, daß das zweite Ausnehmungspaar dann auf die zweite Stange aufschiebbar ist, wenn zuvor das erste Ausnehmungspaar auf die erste Stange aufgeschoben worden ist und nach einer Verschwenkbewegung durch Formschluß dabei gehalten ist. Dies bringt den Vorteil mit sich, daß durch die Verschwenkbewegung ein Formschluß zwischen der ersten Ausnehmung und der ersten Stange derart geschaffen ist, daß auf zusätzliche Verriegelungselemente im Bereich der ersten Ausnehmung verzichtet werden kann. Dies stellt eine konstruktive Vereinfachung dar.

In einer Weiterbildung der Ausnehmungen wird vorgeschlagen, daß das erste Ausnehmungs-Paar eine derartige Länge aufweist, daß Anbauteile mit unterschiedlich beabstandeten Stangen mit der gleichen Auswechselvorrichtung befestigbar sind. Dadurch können Anbauteile mit unterschiedlichen Achsmaßen der Stangen hinsichtlich ihres Abstandes aufgenommen werden.

Eine weitere Weiterbildung schlägt vor, daß die Verriegelungselemente Keilesind. Dies stellt eine technisch einfache Möglichkeit zur Verriegelung der Auswechselvorrichtung auf dem entsprechenden Anbauteil dar, indem auf einfache Weise die Keile vorzugsweise hydraulisch ausgefahren werden. Durch die Keilform ist dabei auch gewährleistet, daß die Verriegelungselemente fest an der zugehörigen Stange anliegen und ein Spiel vermieden wird, welches zu einem erhöhten Verschleiß führen könnte. Das Ver- und Entriegeln der Keile kann dabei vom Fahrerhaus elektrisch-hydraulisch gesteuert werden und erfolgt per Knopfdruck. Das Entriegeln kann dabei durch zwei rote Kontrollampen und einem akustischen Summer dem Fahrer signalisiert werden. Ein ungewolltes Entriegeln ist somit ausgeschlossen. Vorzugsweise stehen dabei die verriegelnden Keile immer unter Druck, so daß der Verschleiß an den Keilen minimal ist.

Eine weitere Weiterbildung schlägt vor, daß zusätzlich noch eine Feder vorgesehen ist, welche die Verriegelungselemente in die Verriegelungsstellung zwangsverschiebt. Diese zusätzliche Feder bildet eine Art Redundanz, wenn die Zylinder/Kolben-Einheit einmal defekt sein sollte. In diesem Fall werden die Keile durch den Federdruck in ihrer Verriegelungsstellung gehalten, so daß das Anbauteil nicht von der Befestigungsvorrichtung abfallen kann.

Eine weitere Weiterbildung schlägt vor, daß das Anbauteil mit seinen beiden Stangen sowohl von der einen als auch von der anderen Seite her an der Auswechselvorrichtung befestigbar ist. Somit können die Originallöffel ohne zusätzliche Umbaumaßnahmen sofort als Tief- oder Hochlöffel aufgenommen werden, was die Einsatzmöglichkeiten weiter erhöht.

Schließlich wird in einer Weiterbildung vorgeschlagen, daß die Auswechselvorrichtung aus einem Oberteil für die Anlenkung am Baggerarm sowie aus einem Unterteil für die Ausnehmungen und für das verschiebbare Verriegelungselement besteht. Dies stellt einen konstruktiv einfachen Aufbau der Auswechselvorrichtung dar.

Ein Ausführungsbeispiel einer erfindungsgemäßen Vorrichtung zum auswechselbaren Befestigen eines Grabgefäßes am vorderen Ende eines Baggerarms eines Baggers wird nachfolgend anhand der Zeichnungen beschrieben. In diesen zeigt:
- Fig. 1: eine schematische Seitenansicht der Befestigungsvorrichtung;
- Fig. 2: eine schematische Draufsicht auf die Befestigungsvorrichtung in Fig. 1;
- Fig. 3a bis d: die Anwendung der Befestigungsvorrichtung in Fig. 1 und 2 bei einem Tieflöffel, wobei die verschiedenen Stufen des Befestigungsvorganges dargestellt sind;
- Fig. 4a bis d: die Anwendung der Befestigungsvorrichtung in Fig. 1 und 2 bei einem Hochlöffel, bei dem es sich um den um 180° gedrehten Tieflöffel in Fig. 3a bis d handelt und wobei die verschiedenen Stufen des Befestigungsvorganges dargestellt sind.

Die Auswechselvorrichtung 1 zum auswechselbaren Befestigen eines Grabgefäßes 2 am vorderen Ende eines Baggerstiels 3 eines Baggers besteht aus einem Oberteil 4' sowie aus einem Unterteil 4". Das Oberteil 4' dient dabei der Anlenkung am Baggerstiel 3, während das Unterteil 4" der eigentlichen Befestigung des Grabgefäßes 2 am Baggerstiel 3 dient. Wie in den Fig. 1 und 2 erkennbar ist, bestehen das Oberteil 4' und das Unterteil 4" aus Seitenelementenpaaren, welche durch entsprechende Querelemente miteinander verbunden sind.

Das Oberteil 4' weist an den beiden Enden jeweils eine Bohrung 5 auf. Mittels der einen Bohrung 5 ist das Oberteil 4' direkt am vorderen Ende des Baggerstiels 3 angelenkt, während in der anderen Bohrung 5 eine Koppel 6 in Form eines Doppelhebels angelenkt ist. Das andere Ende dieser Koppel 6 ist dabei am Baggerstiel 3 angelenkt, während an der Verschwenkstelle zwischen den beiden Hebeln der Koppel 6 eine Verschwenkeinrichtung insbesondere in Form einer Zylinder/Kolben-Einheit angreift. Diese ist in den Fig. 3 und 4 strichpunktiert angedeutet. Dadurch läßt sich die Auswechselvorrichtung 1 und damit das daran befestigte Grabgefäß 2 verschwenken.

Das Unterteil 4" weist in den Seitenelementen ausgebildete, schlitzförmige Ausnehmungen 7, 7' auf. Die Ausnehmung 7 verläuft dabei im wesentlichen in Längsrichtung der Auswechselvorrichtung und die Ausnehmung 7' in einem spitzen Winkel quer hierzu, wie insbesondere Fig. 1 erkennen läßt. Sinn und Zweck dieser unterschiedlichen Ausrichtungen der Ausnehmungen 7, 7' wird im Zusammenhang mit den Fig. 3 und 4 beschrieben werden. Den beiden Ausnehmungen 7' ist jeweils ein verschiebbarer Keil 8 derart zugeordnet, daß in der Verriegelungsstellung die Keile 8 in die Ausnehmungen 7' ragen. Betätigt werden die Keile 8 mittels einer schematisch angedeuteten, hydraulischen Zylinder/Kolben-Einheit 9. Darüber hinaus werden die Keile 8 mittels einer nur schematisch angedeuteten Feder 10 in die Verriegelungsposition zwangsgedrückt. Die mechanische Verbindung zwischen der Zylinder/Kolben-Einheit 9 und den Keilen 8 erfolgt über einen Bügel 11, wie er am besten in Fig. 2 erkennbar ist. Dieser Bügel 11 ist im wesentlichen omega-förmig ausgebildet und besteht aus zwei Bügelelementen 11', 11", die im wesentlichen jeweils Z-förmig ausgebildet sind, wobei die beiden Schenkel senkrecht vom Basiselement sowie entgegengesetzt gerichtet abstehen. Während die einen, entsprechenden Schenkel der beiden Bügelelemente 11', 11" im Bereich der Kolbenachse im wesentlichen punktförmig miteinander verbunden sind, greifen die anderen, nach außen gerichteten Schenkel der beiden Bügelelemente 11', 11" in angedeutete, die Keile 8 tragende Keilhalter und stellen die Wirkverbindung her. Durch diese Art der mechanischen Verbindung zwischen der Zylinder/Kolben-Einheit 9 und den Keilen 8 ist ein flexibles Gebilde geschaffen, welches dem Bügel 11 ein gewisses Spiel innerhalb der Auswechselvorrichtung 1 verleiht, was Verschleißbeeinträchtigungen entgegenwirkt.

Das Grabgefäß 2 schließlich weist zwei querverlaufende Stangen 12, 12' auf der Oberseite auf, wie sie von Standard-Grabgefäßen her bekannt sind. Die Durchmesser dieser Stangen 12, 12' korrespondieren mit den Breiten der Ausnehmungen 7, 7'.

Die Auswechselvorrichtung 1 funktioniert wie folgt:

Während in den Fig. 3a bis d ein Tieflöffel dargestellt ist, ist in den Fig. 4a bis d ein Hochlöffel dargestellt. Vom Grundprinzip her unterscheiden sich diese beiden Anwendungsfälle nicht, lediglich die Ausrichtung des Grabgefäßes 2 ist unterschiedlich.

Bei der Ausführungsform in den Fig. 3a bis d (Tieflöffel) ist in Fig. 3a erkennbar, wie sich der Baggerstiel 3 oberhalb des Grabgefäßes 2 befindet, ohne daß bereits eine Befestigung stattgefunden hat. Der Baggerstiel 3 soll somit das Grabgefäß 2 aufnehmen. Zu diesem Zweck wird mittels der Koppel 6 die Auswechselvorrichtung 1 in die gestreckte Lage übergeführt und dabei die Ausnehmung 7 auf die Stange 12 aufgeschoben, wie dies in Fig. 3b erkennbar ist. Im nächsten Schritt (Fig. 3c) wird dann durch Betätigen der Koppel 6 die Auswechselvorrichtung 1 derart verschwenkt, daß die zweite Ausnehmung 7' auf die Stange 12' aufgeschoben wird. Drehmittelpunkt ist dabei die Stange 12. Anschließend werden die Keile 8 mittels der Zylinder/Kolben-Einheit 9 in die Ausnehmung 7' verfahren, so daß durch einen entsprechenden Formschluß die Stange 12' nicht mehr aus der Ausnehmung 7' austreten kann (siehe auch Fig. 1). Gleichzeitig werden die Keile 8 durch die Feder 10 in dieser Verriegelungsstellung gehalten, und zwar auch dann, wenn die Zylinder/Kolben-Einheit 9 einmal ausfallen sollte. In dieser Verschwenkposition, wie sie in Fig. 3c sowie in Fig. 1 dargestellt ist, kann auch durch die entsprechende Ausrichtung der Ausnehmung 7 die Stange 12 nicht aus dieser Ausnehmung 7 heraustreten, so daß insgesamt ein Formschluß zum Befestigen des Grabgefäßes 2 an der Auswechselvorrichtung 1 geschaffen ist. Dadurch ist es möglich, das Grabgefäß 2 zu betätigen, d.h. zu verschwenken, wie dies in Fig. 3d dargestellt ist. Darüber hinaus ist die Ausnehmung 7 derart verlängert, daß unterschiedlich beabstandete Stangen 12, 12' mit ein und derselben Auswechselvorrichtung 1 aufgenommen werden können. Entsprechend sind in Fig. 1 die unterschiedlich positionierten Mittelpunkte von Stangen 12 eingezeichnet.

Die Ausführungsform in den Fig. 4a bis d unterscheidet sich von der Ausführungsform in Fig. 3a bis d lediglich dadurch, daß das gleiche Grabgefäß 2 um 180° gedreht ist, ohne daß irgendwelche bauliche Änderungen entweder an der Auswechselvorrichtung 1 oder am Grabgefäß 2 vorgenommen werden mußten. Die Befestigung erfolgt in entsprechender Weise, wie sie im Zusammenhang mit der Ausführungsform in den Fig. 3a bis d beschrieben worden ist.

### Bezugszeichenliste

- 1: Auswechselvorrichtung
- 2: Grabgefäß
- 3: Baggerstiel
- 4': Oberteil
- 4": Unterteil
- 5: Bohrung
- 6: Koppel
- 7, 7': Ausnehmung
- 8: Keil
- 9: Zylinder/Kolben-Einheit
- 10: Feder
- 11: Bügel
- 11', 11": Bügelelement
- 12, 12': Stange

## Patentansprüche

1. Vorrichtung zum auswechselbaren Befestigen eines werkzeugartigen Anbauteils am vorderen Ende eines Baggerstiels (3) eines Baggers,
das Anbauteil mit zwei zueinander parallelen, querverlaufenden Stangen (12), die Auswechselvorrichtung (1) mit einem ersten Ausnehmungs-Paar (7), mittels dem die Auswechselvorrichtung (1) auf die erste Stange (12) aufschiebbar ist, und mit einem zweiten Ausnehmungs-Paar (7'), mittels dem die Auswechselvorrichtung (1) auf die zweite Stange (12') aufschiebbar ist, sowie schließlich mit zwei verschiebbaren Verriegelungselementen, welche im Verriegelungszustand den Austritt der zweiten Stange (12') aus dem zweiten Ausnehmungs-Paar (7') formschlüssig versperren,
**dadurch gekennzeichnet,**
daß zum Verschieben der beiden Verriegelungselemente ein omega-förmiger Bügel (11) vorgesehen ist, der mit seinen nach außen gerichteten Schenkeln am jeweiligen Verriegelungselement festgelegt ist.

2. Vorrichtung nach Anspruch 1,
dadurch gekennzeichnet,
daß der Bügel (11) aus zwei Z-förmigen Bügelelementen (11', 11") besteht, die mit den einen Schenkeln im Bereich der Mittelachse der Vorrichtung im wesentlichen punktförmig miteinander befestigt sind und die mit den anderen Schenkeln am jeweiligen Verriegelungselemet festgelegt sind.

3. Vorrichtung nach einem der vorhergehenden Ansprüche,
dadurch gekennzeichnet,
daß zum Verschieben eine doppeltwirkende Zylinder/Kolben-Einheit (9) vorgesehen ist.

4. Vorrichtung nach einem der vorhergehenden Ansprüche,
dadurch gekennzeichnet,
daß die beiden Ausnehmungs-Paare (7,7') derart bezüglich zueinander augerichtet sind, daß das zweite Ausnehmungs-Paar (7') dann auf die zweite Stange (12') aufschiebbar ist, wenn zuvor das erste Ausnehmungs-Paar (7) auf die erste Stange (12) aufgeschoben worden ist und nach einer Verschwenkbewegung durch Fomschluß dabei gehalten ist.

5. Vorrichtung nach einem der vorhergehenden Ansprüche,
dadurch gekennzeichnet,
daß das erste Ausnehmungs-Paar (7) eine derartige Länge aufweist, daß Anbauteile mit unterschiedlich beabstandeten Stangen (12,12') mit der gleichen Auswechselvorrichtung (1) befestigbar sind.

6. Vorrichtung nach einem der vorhergehenden Ansprüche,
dadurch gekennzeichnet,
daß die Verriegelungselemente Keile (8) sind.

7. Vorrichtung nach einem der vorhergehenden Ansprüche,
dadurch gekennzeichnet,
daß zusätzlich noch eine Feder (10) vorgesehen ist, welche die Verriegelungselemente in die Verriegelungsstellung zwangsverschiebt.

8. Vorrichtung nach einem der vorhergehenden Ansprüche,
dadurch gekennzeichnet,
daß das Anbauteil mit seinen beiden Stangen (12,12') sowohl von der einen als auch von der anderen Seite her an der Auswechselvorrichtung (1) befestigbar ist.

9. Vorrichtung nach einem der vorhergehenden Ansprüche,
dadurch gekennzeichnet,
daß die Auswechselvorrichtung (1) aus einem Oberteil (4') für die Anlekung am Baggerarm (3) sowie aus einem Unterteil (4") für die Ausnehmungen (7,7') und für das verschiebbare Verriegelungselement besteht.

## Claims

1. Device for interchangeable fixing of a tool-like attachment to the front end of an excavator arm (3) of an excavator, the attachment having two transverse rods (12) parallel to each other, the interchange device (1) having a first pair of recesses (7) by means of which the interchange device (1) can be pushed onto the first rod (12), and a second pair of recesses (7') by means of which the interchange device (1) can be pushed onto the second rod (12'), and finally two sliding locking elements which in their locked state tightly block the emergence of the second rod (12') from the second pair of recesses (7'),
characterised in that
to slide the two locking elements, an omega-shaped bracket (11) is provided which is attached by its outward-pointing legs to each locking element.

2. Device according to claim 1, characterised in that the bracket (11) consists of two Z-shaped bracket elements (11', 11'') which are fastened together by one leg essentially at a point in the area of the centre axis of the device and which are attached by the other leg to the respective locking element.

3. Device according to any of the previous claims, characterised in that a double acting cylinder/piston unit (9) is provided for the movement.

4. Device according to any of the previous claims, characterised in that the two recess pairs (7, 7') are aligned to each other such that the second recess pair (7') can be pushed onto the second rod (12') when the first recess pair (7) has first been pushed onto the first rod (12) and, after a swivel movement, held there by an interference fit.

5. Device according to any of the previous claims, characterised in that the first pair of recesses (7) are sufficiently long that attachments with rods at different spacings (12, 12') can be attached with the same interchange device (1).

6. Device according to any of the previous claims, characterised in that the locking elements are wedges (8).

7. Device according to any of the previous claims, characterised in that a spring (10) is also provided which forces the locking elements into their locking position.

8. Device according to any of the previous claims, characterised in that the attachment can be fastened with its two rods (12, 12') on either side of the interchange device (1).

9. Device according to any of the previous claims, characterised in that the interchange device (1) consists of an upper part (4') for the coupling on the excavator arm (3) and a lower part (4") for the recesses (7, 7') and the sliding locking element.

## Revendications

1. Dispositif destiné à la fixation détachable d'un élément à rapporter du type outil à l'extrémité avant d'un bras (3) d'une excavatrice,
l'élément à rapporter comportant deux tiges (12), parallèles l'une à l'autre et s'étendant transversalement, le dispositif d'échange (1) présentant une première paire d'évidements (7), par lesquels le dispositif d'échange (1) peut être monté sur la première tige (12), et une deuxième paire d'évidements (7'), au moyen desquels le dispositif d'échange (1) peut être monté sur la seconde tige (12'), ainsi que deux éléments mobiles de verrouillage qui, à l'état verrouillé, empêchent par un engagement positif que la seconde tige (12') ne sorte de la deuxième paire d'évidements (7'),
caractérisé en ce que
pour déplacer les deux éléments de verrouillage, on prévoit un étrier en forme d'oméga (11), qui est fixé, par ses branches dirigées vers l'extérieur, à l'élément de verrouillage respectif.

2. Dispositif selon la revendication 1,
caractérisé en ce que
l'étrier (11) consiste en deux éléments d'étrier en forme de Z (11', 11"), qui sont fixés l'un à l'autre, chacun par une branche, dans la zone de l'axe médian du dispositif et ce de manière sensiblement ponctuelle, et qui, par leurs autres branches, sont fixés à l'élément de verrouillage associé.

3. Dispositif selon l'une des revendications précédentes,
caractérisé en ce que
l'on prévoit, pour le déplacement, une unité de cylindre et de piston à double effet (9).

4. Dispositif selon l'une des revendications précédentes,
caractérisé en ce que
les deux paires d'évidements (7, 7') sont situées l'une par rapport à l'autre de telle manière que la deuxième paire d'évidements (7') ne puisse venir sur la seconde tige (12') que si la première paire d'évidements (7) a, au préalable, été placée sur la première tige (12) et y est maintenue, par engagement positif, après un mouvement pivotant.

5. Dispositif selon l'une des revendications précédentes,
caractérisé en ce que
la première paire d'évidements (7) a une longueur telle que des éléments à rapporter, ayant des tiges (12, 12') présentant des écartements différents, puissent être fixés au moyen du même dispositif d'échange (1).

6. Dispositif selon l'une des revendications précédentes,
caractérisé en ce que
les éléments de verrouillage sont des coins (8).

7. Dispositif selon l'une des revendications précédentes,
caractérisé en ce que
l'on prévoit, en outre, un ressort (10) qui force les éléments de verrouillage à prendre la position verrouillée.

8. Dispositif selon l'une des revendications précédentes,
caractérisé en ce que
l'élément à rapporter peut être fixé, par ses deux tiges (12, 12'), sur le dispositif d'échange (1), aussi bien depuis un côté que depuis l'autre côté.

9. Dispositif selon l'une des revendications précédentes,
caractérisé en ce que
le dispositif d'échange (1) consiste en une partie supérieure (4') pour l'articulation sur le bras (3) de l'excavatrice, et en une partie inférieure (4") pour les évidements (7, 7') et pour l'élément mobile de verrouillage.
